# EUROPÄISCHE PATENTANMELDUNG

(11) **EP 0 947 587 A1**
(43) Veröffentlichungstag der Anmeldung: **06.10.1999**
(21) Anmeldenummer: 98104153.6
(22) Anmeldetag: 09.03.1998
(51) Int. Cl.: C21C 5/46, F27D 9/00

(54) **Blaslanze und Verfahren zu deren Kühlung**

(71) Anmelder: Köster, Volkwin, 77694 Kehl-Bodersweier (DE)
(72) Erfinder: Köster, Volkwin, 77694 Kehl-Bodersweier (DE)
(74) Vertreter: Glawe, Delfs, Moll & Partner

(57) **Zusammenfassung**

Gegenstand der Erfindung ist ein Verfahren zum Kühlen einer zum Einbringen eines Mediums in eine Schmelze und/oder zum Messen von Eigenschaften der Schmelze vorgesehenen Lanze. Erfindungsgemäß wird in einem zum schmelzeseitigen Lanzenende (2) hin geschlossenen Kühlkreislauf ein Gas/Flüssigkeitsgemisch als Kühlmedium geführt. Die einen weiteren Gegenstand der Erfindung bildende Lanze weist erfindungsgemäß eine mit dem Kühlkreislauf verbundene Mischkammer (5,6) auf, die Anschlüsse (3,7) für eine Gas- und Flüssigkeitszufuhr aufweist, die zum Herstellen des Gas/Flüssigkeitsgemischs ausgebildet ist.

## Beschreibung

Die Erfindung betrifft ein Verfahren zum Kühlen einer zum Einbringen eines Mediums in eine Schmelze und/oder zum Messen von Eigenschaften der Schmelze vorgesehenen Lanze sowie eine zum Durchführen dieses Verfahrens geeignete Lanze.

Lanzen zum Einblasen von Medien (insbesondere Feststoffen und/oder Gasen) in den Innenraum metallurgischer Gefäße wie Öfen oder Konverter sowie als Träger von Instrumenten zum Messen von Eigenschaften der Schmelze sind bekannt. Sie werden bspw. zum Sauerstofffrischen einer Roheisenschmelze, zum Einblasen von Medien bei der Stahlbehandlung (bspw. Kohle zum Schäumen der Schlacke) und zur Temperaturmessung der Schmelze verwendet.

Der der Schmelze zugewandte Endbereich einer solchen Lanze unterliegt einer hohen thermischen Beanspruchung. Aus offenkundiger Vorbenutzung ist es bekannt, Stahlrohrlanzen zu verwenden, deren schmelzeseitiges Ende im Betrieb kontinuierlich abbrennt, die Lanze muß entsprechend nachgefahren werden. Bekannt sind ferner gekühlte Lanzen mit geschlossenen Wasserkühlkreisläufen. Der Betrieb dieser Lanzen ist gefährlich, da bei einem Leck im Kühlkreislauf ein Kontakt der Schmelze mit Kühlwasser zu explosionsartigen Reaktionen führen kann. Sofern Wasser von der Schmelze eingeschlossen wird, kann die dann erfolgende Verdampfung und Expansion des Wassers die Schmelze explosionsartig auseinander reißen. Auch die chemische Zersetzung des Wassers und eine anschließende Knallgasreaktion sind nicht auszuschließen.

Es ist daher bereits vorgeschlagen worden (DE 35 43 836 C2), zwei Lanzen zu verwenden, die wechselweise in die Betriebsstellung gefahren werden. Die in der Betriebsstellung befindliche Lanze wird mit einem Gas gekühlt. Da eine ausreichende Kühlwirkung so nicht erzielt wird, wird die Lanze nach einer gewissen Betriebszeit aus dem Ofen herausgefahren und in dieser von der Schmelze weit beabstandeten Stellung mit Wasser rückgekühlt. Während dieser Zeit führt die zweite Lanze den Betrieb weiter. Ein solcher wechselweiser Betrieb mit zwei Lanzen ist aufwendig.

Der Erfindung liegt die Aufgabe zugrunde, ein Verfahren und eine Lanze der eingangs genannten Art zu schaffen, das bzw. die eine wirksame und sichere Lanzenkühlung ermöglichen.

Das erfindungsgemäße Verfahren ist dadurch gekennzeichnet, daß in einem zum schmelzeseitigen Lanzenende hin geschlossenen Kühlkreislauf ein Gas/Flüssigkeitsgemisch als Kühlmedium geführt wird.

Das schmelzeseitige Lanzenende bezeichnet dasjenige Ende der Lanze, das im Betrieb der Schmelze zugewandt ist bzw. ggf. in diese eintaucht. Es handelt sich um das thermisch hochbelastete Lanzenende. Der Kühlkreislauf ist zum schmelzeseitigen Lanzenende hin geschlossen. Es findet in diesem Bereich kein Kühlmittelaustritt statt, das Kühlmittel wird statt dessen in einem von der Schmelze beabstandeten Bereich der Lanze zurückgeführt und tritt dort aus der Lanze aus. Der Kühlmittelkreislauf insgesamt kann entweder vollständig geschlossen sein, man kann jedoch auch einen offenen Kühlkreislauf verwenden, bei dem das beabstandet vom schmelzeseitigen Ende aus der Lanze austretende erwärmte Kühlmedium nicht wiederverwendet wird.

Der Gasanteil des erfindungsgemäß verwendeten Gemischs ist bevorzugt Luft oder ein Inertgas (bspw. Stickstoff oder Argon), der Flüssigkeitsanteil bevorzugt Wasser.

Das erfindungsgemäße Verfahren benötigt zum Kühlen erheblich geringere Flüssigkeitsmengen als die im Stand der Technik bekannte Wasserkühlung. Bevorzugt stellt man den Gas/Flüssigkeitsstrom so ein, daß der Flüssigkeitsanteil im Bereich des thermisch besonders belasteten schmelzeseitigen Lanzenendes großenteils oder vollständig verdampft. Dies hat zwei Vorteile. Zum einen nutzt man zur Kühlung so nicht nur die Wärmekapazität der Flüssigkeit (des Wassers), sondern auch die wesentlich größere Verdampfungswärme für den Phasenübergang Flüssigkeit-Dampf und erhält selbst bei verhältnismäßig geringen Flüssigkeitsströmen eine hohe Kühlleistung. Sofern es bei Betriebsstörungen im Bereich des schmelzeseitigen Endes zu einem Leck in der Kühlmittelleitung kommt, bewirkt die große Oberfläche des als Aerosol zugeführten Gas/Flüssigkeitsgemischs, daß es in jedem Fall zu einer sehr schnellen Verdampfung des Flüssigkeitsanteils kommt, noch bevor die Schmelze Flüssigkeitstropfen einschließen kann.

In der Regel ist der Flüssigkeitsanteil des erfindungsgemäß verwendeten Kühlmediums Wasser. Wählt man Betriebsbedingungen, bei denen der Wasseranteil im Bereich des schmelzeseitigen Lanzenteils großenteils oder vollständig verdampft, wird der Kühlkreislauf vorzugsweise mit vollentsalztem Wasser gespeist, um Kalkablagerungen in dem entsprechenden Bereich des Kühlraums zu vermeiden. Steht vollentsalztes Wasser nicht zur Verfügung und muß der Kühlkreislauf mit gewöhnlichem Leitungs- oder Rohwasser gespeist werden, stellt man den Gas/Flüssigkeitsstrom vorzugsweise so ein, daß allenfalls ein geringer Anteil des Wassers im Bereich des schmelzeseitigen Lanzenendes verdampft. Unerwünschte Kalkablagerungen werden so weitgehend vermieden.

Das Gas/Flüssigkeitsgemisch kann außerhalb der Lanze hergestellt und bereits als Gemisch der Lanze zugeführt werden. Bevorzugt ist im Rahmen der Erfindung jedoch, daß die Lanze eine mit dem Kühlkreislauf verbundene Mischkammer aufweist, die Anschlüsse für eine Gas- und Flüssigkeitszufuhr besitzt und zum Herstellen eines Gas/Flüssigkeitsgemischs ausgebildet ist. Die Mischkammer ist bevorzugt beabstandet vom schmelzeseitigen Lanzenende angeordnet. Sie befindet sich bevorzugt in dem aus dem Ofen bzw. Konverter herausragenden Teil der Lanze.

Das Gas/Flüssigkeitsgemisch wird von der Mischkammer bevorzugt mit einem Druck von 2 bis 6 bar, weiter vorzugsweise etwa 4 bar, durch eine Druckleitung zum schmelzeseitigen Lanzenende hin geführt. Im Bereich dieses Endes ist bevorzugt eine Zweistoffdüse angeordnet, aus der das Gemisch in einen im Bereich der Lanzenspitze angeordneten Kühlraum entspannt. Bei Austritt aus der Düse wird der Flüssigkeitsanteil des Gemischs in feine Tröpfchen zerrissen. Das entspannte und erwärmte Gemisch wird durch eine zweite Leitung vom schmelzeseitigen Lanzenende weggeführt und tritt an einem bevorzugt außerhalb des Konverters angeordneten Anschluß aus der Lanze wieder aus. Der Druck des Gemischs nach dem Austritt aus der bzw. den Zweistoffdüsen liegt bevorzugt etwas über dem Atmosphärendruck. Sofern die Lanze im Tauchbetrieb eingesetzt wird, sollte er größer sein, als der Gegendruck der die Lanzenspitze umgebenden flüssigen Schmelze. Kommt es aufgrund von Betriebsstörungen zu einem Abschmelzen der Lanzenspitze und einem Durchbruch von Schmelze in den Kühlraum, verhindert der darin herrschende Überdruck das weitere Eindringen von Schmelze bzw. ggf. Schlacke.

Die Mischkammer weist vorteilhafterweise zwei zueinander konzentrische, das Lanzenrohr umgebende Ringkammern auf, in deren radialer Trennwand Verbindungsbohrungen bzw. -öffnungen angeordnet sind. Der Begriff Lanzenrohr bezeichnet das für die Einleitung von Gas und/oder Feststoff in die Schmelze vorgesehene innere Rohr der gesamten Lanzenanordnung. Die innere Ringkammer kann bspw. von ihrer Stirnseite her mit Wasser beaufschlagt werden, die äußere Ringkammer wird umfangsseitig mit Druckluft beaufschlagt. Durch die Bohrungen in der radialen Trennwand wird Druckluft in das Wasser eingemischt. Das entstandene Gemisch wird an der schmelzeseitigen Stirnseite der Mischkammer entnommen und abgeführt.

Die Druckleitung zur Verbindung von Mischkammern und Zweistoffdüse ist vorzugsweise eine das Lanzenrohr konzentrisch umgebende Ringleitung. Die Rückführung des entspannten Gemischs vom schmelzeseitigen Lanzenende erfolgt vorzugsweise ebenfalls durch eine Ringleitung, die als eine die Druckleitung konzentrisch umgebende zweite Ringleitung ausgebildet sein kann.

Ein bevorzugtes Anwendungsgebiet der Erfindung ist die Behandlung von bzw. die Durchführung von Messungen an metallurgischen Schmelzen, bspw. Roheisen oder Stahlschmelzen. Die Erfindung ist jedoch nicht auf die Anwendung bei Metallschmelzen beschränkt, sondern kann für weitere Schmelzflüsse hoher Temperatur (bspw. Glasschmelzen) verwendet werden.

Ein Ausführungsbeispiel der Erfindung wird im folgenden anhand der Zeichnung erläutert. Darin zeigen:
- Fig. 1: einen Längsschnitt durch eine erfindungsgemäße Lanze;
- Fig. 2: einen Querschnitt entlang der Ebene A-A der Fig. 1

Die erfindungsgemäße Lanze weist ein inneres Lanzenrohr 1 auf, durch das Feststoffe und/oder Gase der Schmelze zugeführt werden. Der Austritt dieser Medien in die Schmelze erfolgt am schmelzeseitigen Lanzenende 2. Das Lanzenrohr 1 ist von einer nachfolgend näher beschriebenen Kühleinrichtung umgeben.

Durch einen Anschlußstutzen 3 wird Kühlwasser einer das Lanzenrohr 1 umgebenden Ringkammer 4 zugeführt. Die Stirnseiten der Ringkammer 4 und der inneren Kammer 5 der sich axial anschließenden Mischkammer sind miteinander verbunden, so daß diese innere Ringkammer 5 aus der Ringkammer 4 mit Wasser gespeist wird. Die innere Ringkammer 5 ist von einer äußeren Ringkammer 6 umgeben, die durch einen Anschlußstutzen 7 mit Druckluft gespeist wird. Die beiden Ringkammern 5,6 bilden zusammen die Mischkammer. Die radiale Trennwand 8 zwischen den Ringkammern 5 und 6 weist bei 9 angedeutete Verbindungsbohrungen auf. Druckluft und Wasser vermischen sich miteinander, das Gemisch wird durch die sich axial in die innere Ringkammer 5 anschließende Ringleitung (Druckleitung) 10 zum schmelzeseitigen Lanzenende hin geführt. Der Druck des Gemisches in der Druckleitung 10 beträgt etwa 4 bar.

Die Ringleitung 10 ist im Bereich des schmelzeseitigen Endes 2 der Lanze zu sechs gleichmäßig über den Lanzenumfang verteilten Zweistoffdüsen 11 ausgeformt. Das Wasser/Luftgemisch entspannt sich beim Austritt aus den Zweistoffdüsen in den ringförmigen Kühlraum 12 hinein. Das Wasser wird durch diesen Entspannungsvorgang in sehr feine Tröpfchen zerrissen. Die hohe Oberfläche des zugeführten Wassers begünstigt eine schnelle Wärmeaufnahme und damit eine hohe Kühlleistung. Die Ausformung der Ringleitung 10 zu sechs Zweistoffdüsen 11 erlaubt den Betrieb der Lanze mit Leitungs- bzw. Betriebswasser als Bestandteil des Kühlmediums. Die lichte Weite der Zweistoffdüsen 11 ermöglicht den Durchtritt von ggf. in dem Betriebswasser enthaltenen Verunreinigungen bzw. Partikeln. Soll die Lanze ausschließlich mit vollentsalztem Wasser betrieben werden, kann die Ringleitung 10 im Bereich der Kühlkammer des Kühlraums 12 zu einem Ringspalt mit einer lichten Weite von etwa 0,5 mm verengt sein, der das Lanzenrohr 1 rotationssymmetrisch umgibt. Dieser Ringspalt bildet eine einzige Zweistoffdüse. Die Ausformung mehrerer diskreter Zweistoffdüsen 11 ist in diesem Fall nicht erforderlich.

Das aus den Zweistoffdüsen 11 austretende Gemisch trifft am gegenüberliegenden (schmelzeseitigen) Stirnende der Kühlkammer 12 auf eine gekrümmte Kühlfläche 13, durch die es in seiner Bewegungsrichtung umgelenkt und der als zweite Ringleitung 14 ausgebildeten Kühlmittelabfuhrleitung zugeführt wird. Der Wasseranteil des zugeführten Gemischs verdampft in der Kühlkammer 12 vorzugsweise vollständig. Kommt es bei besonderen Betriebsbedingungen zu außergewöhnlich hohen Temperaturen in der Kühlkammer 12, kann die Kühlwirkung u.U. unterstützt werden durch den stark endothermen Zerfall eines Teils des Wassers in molekularen Wasserstoff und Sauerstoff.

Sofern bei Betriebsstörungen die Lanze im Bereich des schmelzeseitigen Endes 2 abbrennt und sich die Kühlkammer 12 zur Schmelze hin öffnet, besteht aufgrund der Verwendung des feinen Aerosols als Kühlmedium praktisch keine Gefahr, daß noch flüssiges Wasser von der Schmelze eingeschlossen wird und anschließend explosionsartig verdampft. Im Kühlraum 12 wird vorzugsweise ein Überdruck eingestellt, der ausreicht, um bei Tauchbetrieb der Lanze möglicherweise in die Kühlkammer 12 durchbrechende Metallschmelze oder Schlacke zurückzudrängen und ein weiteres Eindringen zu verhindern.

Das durch die Ringleitung 14 zurückströmende Kühlmedium wird über eine Ringkammer 15 und einen Anschlußstutzen 16 aus der Lanze abgeführt. Es kann entweder verworfen werden (offener Kühlkreislauf) oder aber von neuem in den Kühlkreislauf zurückgeführt werden.

Die Ringkammer 15 weist einen zweiten Anschluß 17 auf, der mit einem in der Zeichnung nicht dargestellten Sicherheits-Überdruckventil verbunden ist.

Die Lanze kann außer zum Einbringen von Medien in die Schmelze auch zum Messen von Eigenschaften der Schmelze verwendet werden. Zu diesem Zweck können im Bereich des schmelzeseitigen Endes 2 in der Zeichnung nicht dargestellte Meßinstrumente angeordnet werden. Mit einem Strahlungspyrometer kann bspw. die Temperatur der Schmelze gemessen werden. Bei einer Stahlschmelze kann bspw. mittels laserinduzierter Emissionsspektroskopie eine Multielementanalyse durchgeführt werden. Auf diese Weise kann bspw. ein Stahlveredelungsprozeß meßtechnisch verfolgt und im gewünschten Stadium beendet werden.

Zur Durchführung solcher Messungen wird die Lanze mit dem daran angeordneten Meßinstrument in den Bereich der Oberfläche des Stahlbads geführt. Durch das Lanzenrohr 1 wird vorzugsweise Druckluft oder ein Inertgas wie Stickstoff geblasen, das zum einen die Lanzenöffnung freihält und zum anderen die Stahlbadoberfläche von Schlacke befreit.

Die erfindungsgemäße Lanze wird durch eine Öffnung in Wand oder Deckel in den Konverter bzw. Ofen eingeführt. Die Anschlüsse für Zu- und Abfuhr der Kühlmedien sowie die Mischkammer befinden sich vorzugsweise außerhalb des Konverters in einem entsprechend kühleren Bereich.

## Patentansprüche

1. Verfahren zum Kühlen einer zum Einbringen eines Mediums in eine Schmelze und/oder zum Messen von Eigenschaften der Schmelze vorgesehenen Lanze, dadurch gekennzeichnet, daß in einem zum schmelzeseitigen Lanzenende (2) hin geschlossenen Kühlkreislauf ein Gas/Flüssigkeitsgemisch als Kühlmedium geführt wird.

2. Verfahren nach Anspruch 1, dadurch gekennzeichnet, daß das Gas/Flüssigkeitsgemisch in einer vom schmelzeseitigen Lanzenende (2) beabstandet angeordneten Mischkammer (5,6) der Lanze hergestellt wird.

3. Verfahren nach Anspruch 1 oder 2, dadurch gekennzeichnet, daß das Gas/Flüssigkeitsgemisch unter Druck bis in den Bereich des schmelzeseitigen Lanzenendes (2) geführt und dort entspannen gelassen wird.

4. Verfahren nach Anspruch 3, dadurch gekennzeichnet, daß das Gas/Flüssigkeitsgemisch unter einem Druck von 2 bis 6 bar, vorzugsweise etwa 4 bar zum schmelzeseitigen Lanzenende (2) geführt wird.

5. Lanze zum Durchführen des Verfahrens nach einem der Ansprüche 1 bis 4, mit einem zum schmelzeseitigen Lanzenende (2) hin geschlossenen Kühlkreislauf, gekennzeichnet durch eine mit dem Kühlkreislauf verbundene Mischkammer (5,6), die Anschlüsse (3,7) für eine Gas- und Flüssigkeitszufuhr aufweist und zum Herstellen eines Gas/Flüssigkeitsgemisches ausgebildet ist.

6. Lanze nach Anspruch 5, dadurch gekennzeichnet, daß die Mischkammer (5,6) beabstandet vom schmelzeseitigen Lanzenende (2) angeordnet ist.

7. Lanze nach Anspruch 5 oder 6, dadurch gekennzeichnet, daß die Mischkammer (5,6) zwei zueinander konzentrische, das Lanzenrohr umgebende Ringkammern (5,6) aufweist, in deren radialer Trennwand (8) Verbindungsbohrungen (9) angeordnet sind.

8. Lanze nach einem der Ansprüche 5 bis 7, dadurch gekennzeichnet, daß die Mischkammer (5,6) über eine Druckleitung (10) mit wenigstens einer im Bereich des schmelzeseitigen Endes (2) der Lanze angeordneten Zweistoffdüse (11) verbunden ist.

9. Lanze nach Anspruch 8, dadurch gekennzeichnet, daß die Druckleitung eine das Lanzenrohr konzentrisch umgebende Ringleitung (10) ist.

10. Lanze nach Anspruch 9, dadurch gekennzeichnet, daß zur Rückführung des entspannten Gas/Flüssigkeitsgemischs vom schmelzeseitigen Lanzenende (2) zum Auslaß (16) des Gemischs aus der Lanze eine die Druckleitung (10) konzentrisch umgebende zweite Ringleitung (14) vorgesehen ist.
